# FASCICULE DE BREVET EUROPEEN

(11) **EP 4 064 309 B1**
(45) Date de publication et mention de la délivrance du brevet: **10.07.2024**
(21) Numéro de dépôt: 22161562.8
(22) Date de dépôt: 11.03.2022
(51) Int. Cl.: H01H 31/00, H01H 33/12, H01H 33/666

(54) **SYSTÈME DE COUPURE D'UN APPAREIL ÉLECTRIQUE**
SYSTEM ZUR ABSCHALTUNG EINES ELEKTRISCHEN GERÄTS
SYSTEM FOR SWITCHING OFF AN ELECTRICAL DEVICE

(30) Priorité: 24.03.2021 FR 2102954
(43) Date de publication de la demande: 28.09.2022
(73) Titulaire: Schneider Electric Industries SAS, 92500 Rueil-Malmaison (FR)
(72) Inventeur: PICOT, Philippe, 38240 MEYLAN (FR); BONO, Mathieu, 38450 Miribel Lanchâtre (FR); FOLLIC, Stéphane, 38660 LUMBIN (FR); SCHUSTER, Philippe, 38000 GRENOBLE (FR)
(74) Mandataire: Schneider Electric

(56) Documents cités:
- EP-A1- 1 580 783
- EP-A1- 3 567 623
- FR-A1- 3 044 162

## Description

### Domaine technique

La présente invention se rapporte au domaine des appareils de coupure à vide à moyenne tension, qui comportent des composants appelés ampoules à vide ou encore ampoules sous vide. Les ampoules à vide sont par exemple utilisées dans les appareils électriques de distribution de moyenne tension, c'est-à-dire de 1 à 52 kV. Les ampoules à vide sont notamment associées à des actionneurs pour couper le courant dans une partie d'un circuit électrique.

### Technique antérieure

Il est connu, notamment par le brevet EP2182536, de disposer une ampoule à vide dans une branche parallèle à une branche principale contenant un interrupteur principal d'une phase d'un appareil électrique. Dans une telle architecture, aucun courant ne passe dans l'ampoule à vide durant un fonctionnement normal, c'est-à-dire lorsque l'interrupteur principal est fermé de façon à faire circuler le courant dans la branche principale. Au cours de l'opération d'ouverture de l'interrupteur principal, une partie mobile de l'interrupteur principal ferme la branche parallèle comprenant l'ampoule à vide, avant que le courant ne soit interrompu dans la branche principale. Puis le courant est interrompu dans la branche principale, de sorte que l'intégralité du courant passe alors par l'ampoule à vide. En poursuivant sa course d'ouverture, la partie mobile de l'interrupteur principal ouvre des contacts de l'ampoule à vide et le courant se coupe. L'apparition d'un arc électrique au niveau de l'interrupteur principal est ainsi évitée, puisque le courant électrique passe uniquement dans l'ampoule à vide au moment de la coupure du courant. Comme l'ampoule à vide est traversée par du courant électrique uniquement pendant des phases transitoires de coupure du courant, celle-ci peut être simplifiée et de taille réduite par rapport aux ampoules à vide généralement prévues pour être placées en série de l'interrupteur principal.

Cependant, dans ce dispositif, l'ouverture de l'ampoule à vide est assurée uniquement par l'interrupteur principal au cours de la course d'ouverture. La disposition relative entre l'ampoule à vide et l'interrupteur principal est donc contrainte. De plus, la liaison cinématique entre l'ampoule à vide et l'interrupteur principal doit être très précise. Les tolérances dimensionnelles sur chaque élément de la liaison cinématique doivent être faibles, compte tenu du nombre d'éléments intervenant dans l'assemblage.

Il est ainsi souhaitable de disposer d'une solution permettant davantage de possibilités de positionnement de l'ampoule à vide par rapport à l'interrupteur principal, et pouvant tolérer une moindre précision dans la réalisation des pièces mobiles participant à l'ouverture de l'ampoule à vide.

Le document FR 3 044 162 A1 divulgue un système de coupure d'un appareil électrique selon le préambule de la revendication 1.

### Résumé

A cette fin, l'invention propose un système de coupure d'un appareil électrique, comportant :
- Une ampoule à vide comportant :
   -- Une électrode fixe,
   -- Une électrode mobile, configurée pour se déplacer entre :

   --- une première position, dite position de fermeture, dans laquelle l'électrode fixe et l'électrode mobile sont en contact l'une avec l'autre de façon à permettre un passage de courant électrique, et
   --- une deuxième position, dite position d'ouverture, dans laquelle l'électrode fixe et l'électrode mobile sont éloignées l'une de l'autre de façon à empêcher un passage de courant électrique,
- Un moyen de rappel élastique configuré pour appliquer une force d'entrainement sur l'électrode mobile,
- Un organe de maintien en position du moyen de rappel élastique, l'organe de maintien étant configuré pour passer :
   -- d'une première configuration dite configuration de maintien, dans laquelle le moyen de rappel élastique est immobilisé, à
   -- une deuxième configuration dite configuration de déplacement, dans laquelle le moyen de rappel élastique est libéré,
le système de coupure étant configuré pour que l'électrode mobile passe de la position de fermeture à la position d'ouverture sous l'action du moyen de rappel élastique lorsque l'organe de maintien quitte sa configuration de maintien.

L'ouverture de l'ampoule à vide demande uniquement que l'organe de maintien quitte sa configuration de maintien. Une fois la configuration de l'organe de maintien modifiée, le moyen de rappel élastique est libéré, et l'ouverture de l'ampoule à vide est assurée par la force d'entrainement du moyen de rappel élastique. Par rapport aux solutions selon l'art antérieur, l'ampoule à vide peut être disposée plus facilement ; puisqu'il suffit de déplacer l'organe de maintien pour obtenir l'ouverture de l'ampoule à vide. La précision nécessaire pour obtenir l'ouverture de l'ampoule à vide est également moindre, puisqu'il suffit d'écarter l'organe de maintien de sa configuration initiale. De plus, l'énergie à fournir pour provoquer l'ouverture de l'ampoule à vide est moindre, puisque cette énergie correspond uniquement à l'énergie nécessaire à déplacer l'organe de maintien.

Les caractéristiques listées dans les paragraphes suivant peuvent être mises en oeuvre indépendamment les unes des autres ou selon toutes les combinaisons techniquement possibles :

L'ampoule à vide est montée en dérivation d'un circuit principal d'une phase de l'appareil électrique.

L'électrode fixe peut comporter une tige s'étendant selon un axe et un corps de contact s'étendant transversalement à l'axe. L'électrode fixe peut être formée par une plaque.

L'électrode mobile comporte une tige s'étendant selon un axe.

L'électrode mobile comporte un corps de contact s'étendant transversalement à l'axe. Le corps de contact de l'électrode mobile peut avoir une forme de disque. Le corps de contact de l'électrode mobile peut avoir une forme sphérique. Dans ce cas, l'électrode fixe est formée par une plaque.

Selon un mode de réalisation, le système de coupure comporte une coupelle mobile sous l'action du moyen de rappel élastique, l'électrode mobile comporte une palette solidaire de la tige, et la coupelle mobile est configurée pour entrainer la palette.

La palette s'étend transversalement à la tige.

La coupelle est mobile en translation selon l'axe de la tige.

Un jeu est présent entre la coupelle mobile et la palette lorsque l'organe de maintien est dans la configuration de maintien du moyen de rappel élastique.

La présence de ce jeu permet de garantir que l'électrode mobile et l'électrode fixe sont bien en contact, c'est-à-dire que le contact électrique est bien fermé.

Le moyen de rappel élastique comprend un ressort.

Le moyen de rappel élastique est un ressort.

Le moyen de rappel élastique comprend un ressort hélicoïdal.

Selon un mode de réalisation du système de coupure, dans lequel le moyen de rappel élastique comprend un ressort, le ressort est comprimé entre une paroi fixe du système de coupure et la coupelle mobile.

En variante, le ressort est monté étiré entre une paroi fixe du système de coupure et la coupelle mobile.

Le ressort hélicoïdal est coaxial avec la tige de l'électrode mobile.

Selon un mode de réalisation du système de coupure, la coupelle mobile comprend un orifice traversé par la tige de l'électrode mobile.

Selon un exemple de mise en oeuvre, la coupelle mobile à la forme d'un disque comportant un orifice en son centre. Selon un autre exemple de mise en oeuvre, la coupelle mobile comprend une première portion en forme de disque, une deuxième portion en forme d'anneau, la première portion et la deuxième portion s'étendant transversalement à un axe, et une troisième portion cylindrique s'étendant selon l'axe, la troisième portion reliant la première portion et la deuxième portion, et la première portion comprend l'orifice.

La paroi fixe s'étend radialement dans un plan perpendiculaire à l'axe de la tige de l'électrode mobile.

Une dimension de l'orifice de la coupelle mobile est inférieure à une dimension de la palette.

Le ressort est en appui contre la deuxième portion de la coupelle mobile.

Selon un mode de réalisation du système de coupure, l'organe de maintien est monté pivotant autour d'un pivot.

L'axe du pivot est perpendiculaire à l'axe de la tige de l'électrode mobile.

L'organe de maintien comprend un moyen élastique de rappel configuré pour maintenir l'organe de maintien dans la configuration de maintien.

Selon l'invention, le système de coupure comporte un interrupteur principal de l'appareil électrique, l'interrupteur principal est mobile entre une première position permettant un passage de courant électrique dans un circuit électrique principal et une deuxième position interdisant le passage de courant électrique dans le circuit électrique principal, et l'interrupteur principal est configuré pour que l'organe de maintien quitte sa configuration de maintien lorsque l'interrupteur principal passe de la première position permettant le passage du courant électrique à la deuxième position interdisant le passage du courant électrique. L'ouverture de l'ampoule à vide étant assurée par le moyen de rappel élastique, la vitesse d'ouverture de l'ampoule à vide ne dépend pas de la vitesse d'actionnement de l'interrupteur principal. Le comportement du système de coupure est ainsi plus répétable et plus facile à mettre au point.

Selon un mode de réalisation du système de coupure, l'organe de maintien est monté pivotant, et l'interrupteur principal du circuit principal est lié à un élément de commande qui comporte une zone de poussée configurée pour appuyer sur l'organe de maintien de façon à faire pivoter l'organe de maintien hors de sa configuration de maintien.

Selon l'invention, l'organe de maintien est configuré pour passer de la configuration de maintien à la configuration de déplacement sous l'action d'un électro-aimant.

Selon un exemple de mise en oeuvre de l'invention, le système de coupure comporte un élément magnétique mobile cinématiquement lié à l'interrupteur principal du circuit principal, l'élément magnétique étant configuré pour faire circuler un flux magnétique dans un circuit de commande d'un électro-aimant, l'électro-aimant étant configuré pour faire passer l'organe de maintien de la configuration de maintien à la configuration de déplacement en réponse à un déplacement de l'élément magnétique mobile.

Selon un exemple de mise en oeuvre, l'élément magnétique mobile est un aimant permanent.

Selon une variante de mise en oeuvre, l'élément magnétique mobile est un noyau magnétique.

Le noyau magnétique mobile peut être une tige métallique. Le noyau magnétique mobile peut être en fer doux.

L 'organe de maintien comporte un élément magnétique qui est attiré par le champ magnétique crée par l'électro-aimant.

Le circuit de commande comporte un noyau magnétique fixe, une bobine d'inductance entourant le noyau magnétique fixe, et comporte un aimant permanent mobile.

Le circuit de commande comporte un noyau magnétique fixe, une bobine d'inductance entourant le noyau magnétique fixe, et comporte un noyau magnétique mobile.

Selon un mode de réalisation du système de coupure, l'interrupteur principal du circuit principal est configuré pour alimenter électriquement un circuit de commande de l'électro-aimant, l'électro-aimant étant configuré pour faire passer l'organe de maintien de la configuration de maintien à la configuration de déplacement en réponse à l'alimentation électrique reçue de l'interrupteur principal.

Selon un exemple de mise en oeuvre, le circuit de commande de l'électro-aimant est alimenté électriquement par le circuit principal de l'appareil électrique.

Selon un mode de réalisation du système de coupure, l'organe de maintien comprend un aimant permanent configuré pour exercer une force magnétique sur une palette magnétique liée à l'électrode mobile.

L'organe de maintien comprend un électro-aimant configuré pour exercer un champ magnétique opposé à un champ magnétique généré par l'aimant permanent.

Selon un exemple de mise en oeuvre du système de coupure, l'organe de maintien est mobile en translation.

L'organe de maintien est par exemple mobile en translation selon une direction perpendiculaire à l'axe de la tige de l'électrode mobile de l'ampoule à vide.

Selon un autre aspect de l'invention, l'interrupteur principal est configuré pour faire passer l'électrode mobile dans la position de fermeture de l'ampoule à vide, est aussi configuré pour faire passer le moyen de rappel élastique dans une position dans laquelle l'énergie potentielle du moyen de rappel élastique est supérieure ou égale à l'énergie potentielle correspondant à la configuration de maintien,
et est également configuré pour déplacer l'organe de maintien dans sa configuration de maintien lorsque l'interrupteur principal passe de la position interdisant le passage du courant dans le circuit principal à la position permettant le passage du courant dans le circuit principal. Autrement dit, le système de coupure est réarmé par une manoeuvre de fermeture de l'interrupteur principal. On entend par là que les différents composants et organes système de coupure retrouve leur configuration initiale lors d'un actionnement de l'interrupteur principal visant à fermer le circuit pour permettre le passage du courant.

Le système de coupure comporte une biellette pivotante configurée pour faire passer le moyen de rappel élastique dans une position dans laquelle l'énergie potentielle du moyen de rappel élastique est supérieure ou égale à l'énergie potentielle correspondant à la configuration de maintien lorsque l'interrupteur principal passe de la position interdisant le passage du courant dans le circuit principal à la position permettant le passage du courant dans le circuit principal.

L'invention concerne également un appareil électrique comportant :
- un interrupteur principal d'un circuit principal,
- un système de coupure tel que décrit précédemment,
dans lequel l'ampoule à vide est disposée en parallèle de l'interrupteur principal.

### Brève description des dessins

D'autres caractéristiques, détails et avantages apparaîtront à la lecture de la description détaillée ci-après, et à l'analyse des dessins annexés, sur lesquels :
[Fig. 1] est une représentation schématique d'un appareil électrique comportant un système de coupure comportant une ampoule à vide,
[Fig. 2] est une représentation schématique partielle d'un premier mode de réalisation de l'invention, l'ampoule à vide étant en position fermée,
[Fig. 3] est une représentation schématique partielle du premier mode de réalisation de l'invention, l'ampoule à vide étant en position ouverte,
[Fig. 4] est une représentation schématique partielle d'un deuxième mode de réalisation de l'invention,
[Fig. 5] est une représentation schématique partielle d'un troisième mode de réalisation de l'invention, avec l'ampoule à vide en position fermée,
[Fig. 6] est une représentation schématique partielle du troisième mode de réalisation de l'invention, avec l'ampoule à vide en position ouverte,
[Fig. 7] est une représentation schématique partielle d'un quatrième mode de réalisation de l'invention, l'ampoule à vide étant en position fermée,
[Fig. 8] est une représentation schématique partielle du quatrième mode de réalisation de l'invention, l'ampoule à vide étant en position ouverte.
[Fig. 9] est une représentation schématique partielle d'un cinquième mode de réalisation de l'invention, avec l'ampoule à vide en position ouverte,
[Fig. 10] est une représentation schématique partielle d'un sixième mode de réalisation de l'invention, l'ampoule à vide étant en position fermée,
[Fig. 11] est une représentation schématique partielle d'un sixième mode de réalisation de l'invention, l'ampoule à vide étant en position ouverte,
[Fig. 12] est une représentation schématique partielle d'un septième mode de réalisation de l'invention,
[Fig. 13] est une autre représentation schématique partielle du septième mode de réalisation de l'invention.

### Description des modes de réalisation

Afin de faciliter la lecture des figures, les différents éléments ne sont pas nécessairement représentés à l'échelle. Sur ces figures, les éléments identiques portent les mêmes références. Certains éléments ou paramètres peuvent être indexés, c'est-à-dire désignés par exemple par premier élément ou deuxième élément, ou encore premier paramètre et second paramètre, etc. Cette indexation a pour but de différencier des éléments ou paramètres similaires, mais non identiques. Cette indexation n'implique pas une priorité d'un élément, ou paramètre par rapport à un autre et on peut interchanger les dénominations. Quand il est précisé qu'un sous-système comporte un élément donné, cela n'exclut pas la présence d'autres éléments dans ce sous-système.

On a représenté sur la figure 1 un appareil électrique 1 comportant :
- un interrupteur principal 20 d'un circuit principal 30,
- une ampoule à vide 2, disposée en parallèle de l'interrupteur principal 20.

Sur la figure 1, le système de coupure de l'appareil électrique 1 n'a pas été représenté en détail.

L'ampoule à vide 2 est montée en dérivation du circuit principal 30 d'une phase de l'appareil électrique 1. Comme illustré notamment sur la figure 2, l'ampoule à vide 2 comprend une électrode fixe 4 et une électrode mobile 5. L'électrode mobile 5 est configurée pour se déplacer entre une première position P1, dite position de fermeture, dans laquelle l'électrode fixe 4 et l'électrode mobile 5 sont en contact l'une avec l'autre de façon à permettre un passage de courant électrique, et une deuxième position P2, dite position d'ouverture, dans laquelle l'électrode fixe 4 et l'électrode mobile 5 sont éloignées l'une de l'autre de façon à empêcher un passage de courant électrique. L'électrode fixe 4 et l'électrode mobile 5 forment un contact électrique 3. Un courant électrique peut passer dans le contact 3 lorsque l'électrode fixe 4 et l'électrode mobile 5 sont en appui l'une sur l'autre, tel qu'illustré sur la figure 2. Le courant dans le contact 3 est interrompu lorsque l'électrode mobile 5 et l'électrode fixe 4 sont éloignées l'une de l'autre, tel qu'illustré sur la figure 3.

L'ampoule à vide 2 est prévue pour un équipement électrique à moyenne tension, c'est-à-dire une tension comprise entre 1 kV et 52 kV. L'appareil électrique 1 peut être par exemple un interrupteur. L'ampoule à vide 2 comporte une enveloppe 37 formant une enceinte étanche sous vide. On entend par là que la pression régnant à l'intérieur de l'enceinte est inférieure à 10⁻⁴ millibar. Un soufflet 36 permet d'assurer le déplacement de l'électrode mobile 5 tout en assurant l'étanchéité de l'ampoule à vide 2 vis-à-vis de l'extérieur.

Comme illustré sur la figure 1, le circuit principal 30 comprend un contact fixe 34. L'appareil électrique 1 comprend également un contact de mise à la terre 35. L'interrupteur 20 est mobile en rotation entre une position nominale de circulation du courant électrique dans le circuit principal 30, illustrée en A sur la figure 1, et une position dans laquelle l'interrupteur 20 est connecté au contact de mise à la terre 35, illustrée en F.

La figure 1 décrit de manière schématique les étapes successives d'une opération d'ouverture du circuit principal 30. Les étapes de A à F sont dans un ordre chronologique. Les traits en pointillés terminés par une flèche schématisent le passage du courant. En B, l'interrupteur principal 20 a initié un mouvement de rotation. Un contact électrique entre l'interrupteur 20 et le contact fixe 34 est encore établi, en raison de la largeur des zones en contact. Un contact électrique entre l'interrupteur principal 20 et l'ampoule à vide 2 est également réalisé. Un courant électrique circule simultanément dans le contact fixe 34 et en parallèle dans l'ampoule à vide 2. En C, l'interrupteur principal 20 a continué son mouvement de rotation et n'est plus en contact avec le contact fixe 34. L'interrupteur principal 20 est en contact avec l'ampoule à vide 2. Tout le courant passe par l'ampoule à vide 2. Le contact 3 de l'ampoule à vide est fermé, c'est-à-dire que l'électrode fixe 4 et l'électrode mobile 5 sont en contact. En D, l'interrupteur principal 20 a déclenché l'ouverture du contact 3, c'est-à-dire que l'électrode mobile 5 a commencé à s'éloigner de l'électrode fixe 4. Le système de coupure 50 permettant de réaliser l'ouverture du contact 3 de l'ampoule à vide 2 sera décrit en détail dans les paragraphes suivants. Le courant passe dans l'ampoule à vide 2 sous la forme d'un arc électrique quand le contact s'ouvre. En E, l'éloignement entre l'électrode mobile 5 et l'électrode fixe 4 est maximal. Peu après le passage par zéro du courant de phase, le courant dans l'ampoule à vide 2 se coupe. Le courant dans le circuit principal 30 est ainsi coupé. En F, l'interrupteur principal 20 a achevé son mouvement de rotation et est en contact avec le contact de mise à la terre 35.

Le système de coupure de l'appareil électrique 1 va maintenant être décrit.

Le système de coupure 50 d'un appareil électrique 1 comporte :
- Une ampoule à vide 2 comportant :
   -- Une électrode fixe 4,
   -- Une électrode mobile 5, configurée pour se déplacer entre :

   --- une première position P1, dite position de fermeture, dans laquelle l'électrode fixe 4 et l'électrode mobile 5 sont en contact l'une avec l'autre de façon à permettre un passage de courant électrique, et
   --- une deuxième position P2, dite position d'ouverture, dans laquelle l'électrode fixe 4 et l'électrode mobile 5 sont éloignées l'une de l'autre de façon à empêcher un passage de courant électrique,
- Un moyen de rappel élastique 6 configuré pour appliquer une force d'entrainement sur l'électrode mobile 5,
- Un organe de maintien 7 en position du moyen de rappel élastique 6, l'organe de maintien 7 étant configuré pour passer :
   -- d'une première configuration P1' dite configuration de maintien, dans laquelle le moyen de rappel élastique 6 est immobilisé, à
   -- une deuxième configuration P2' dite configuration de déplacement, dans laquelle le moyen de rappel élastique 6 est libéré,
le système de coupure 50 étant configuré pour que l'électrode mobile 5 passe de la position de fermeture P1 à la position d'ouverture P2 sous l'action du moyen de rappel élastique 6 lorsque l'organe de maintien 7 quitte sa configuration de maintien P1'.

L'ouverture de l'ampoule à vide 2 demande uniquement d'écarter l'organe de maintien 7 de sa configuration de maintien P1'. Une fois l'organe de maintien 7 libéré, l'ouverture de l'ampoule à vide 2 est assurée par le moyen de rappel élastique 6. Autrement dit, l'énergie mécanique nécessaire à réaliser l'ouverture de l'ampoule à vide 2 est fournie par le moyen de rappel élastique 6. L'énergie à fournir pour provoquer l'ouverture de l'ampoule à vide 2 est moindre, puisque cette énergie correspond uniquement à l'énergie nécessaire à déplacer l'organe de maintien. De plus, la précision nécessaire pour obtenir l'ouverture de l'ampoule à vide est moindre, puisqu'il suffit de déplacer l'organe de maintien. Les tolérances géométriques de chaque élément du mécanisme peuvent donc être plus élevées que dans les solutions selon l'art antérieur. De plus, l'ampoule à vide peut plus facilement être positionnée de différentes manières, ce qui est intéressant pour s'adapter à des applications différentes. La configuration de maintien P1' peut être une position de maintien de l'organe de maintien 7. C'est le cas lorsque l'organe de maintien 7 est un système mécanique de retenue. La configuration de maintien P1' peut être une configuration électrique ou magnétique de l'organe de maintien 7. C'est le cas lorsque l'organe de maintien 7 est un système magnétique de retenue.

Le moyen de rappel élastique 6 comprend un ressort. Sur l'exemple illustré, le moyen de rappel élastique 6 est un ressort. Plus précisément, le moyen de rappel élastique 6 comprend un ressort hélicoïdal. D'autres moyens de rappel peuvent aussi être envisagés.

Dans le mode de réalisation du système de coupure 50 illustré notamment sur les figures 2 et 3, le ressort 6 est comprimé entre une paroi fixe 14 du système de coupure 50 et une coupelle mobile 12. On entend que le ressort 6 est comprimé par rapport à son état libre, c'est-à-dire lorsque aucune contrainte extérieure n'est appliquée entre les extrémités du ressort 6. Le ressort 6 est monté avec une précontrainte ajustée pour procurer une force d'entrainement suffisante pour assurer le déplacement de l'électrode mobile 5.

Le moyen de rappel élastique 6 est dans un état d'énergie potentielle maximale lorsque le moyen de rappel élastique 6 est dans la position d'immobilisation. Lorsque le moyen de rappel élastique 6 est dans cette position, l'organe de maintien 7 est dans la configuration de maintien P1'. Le contact 3 est alors en position de fermeture P1 et permet le passage de courant dans l'ampoule à vide 2. La figure 2 correspond à cet état du dispositif d'actionnement 50. Sur les différentes figures, la référence de la position d'un élément mobile est indiquée entre parenthèses.

L'électrode fixe 4 comporte sur l'exemple illustré une tige 8 s'étendant selon un axe D et un corps de contact 9 s'étendant transversalement à l'axe D. L'électrode mobile 5 comporte une tige 10 s'étendant selon un axe D. L'électrode mobile 5 comporte aussi un corps de contact 11 s'étendant transversalement à l'axe D. L'électrode fixe 4 et l'électrode mobile 5 sont coaxiales. L'électrode mobile 5 est mobile en translation selon l'axe D de la tige 10. Le ressort hélicoïdal 6 est coaxial avec la tige 10 de l'électrode mobile 5.

Selon le mode de réalisation représenté sur les figures 2 et 3, le système de coupure comporte une coupelle 12 mobile sous l'action du moyen de rappel élastique 6, l'électrode mobile 5 comporte une palette 13 solidaire de la tige 10, et la coupelle mobile 12 est configurée pour entrainer la palette 13.

La coupelle mobile 12 peut entrainer la palette 13 sous l'action du moyen de rappel élastique 6. La palette 13 s'étend transversalement à la tige 10. La coupelle 12 est mobile en translation selon l'axe D de la tige 10. Un jeu J est présent entre la coupelle mobile 12 et la palette 13 lorsque l'organe de maintien 7 est dans la configuration de maintien P1' du moyen de rappel élastique 6.

Ce jeu axial J permet de garantir que l'électrode mobile 5 et l'électrode fixe 4 sont bien en contact, c'est-à-dire que le contact électrique est bien fermé, lorsque le moyen de rappel élastique 6 est maintenu par l'organe de maintien 7. Le soufflet d'étanchéité 36 qui entoure l'électrode mobile 5 assure une force de rappel qui plaque l'électrode mobile 5 contre l'électrode fixe 4. Un ressort additionnel, non représenté, peut être disposé à l'intérieur du soufflet 36 pour augmenter l'effort de contact.

La figure 3 illustre le contact 3 en position ouverte. L'organe de maintien 7 est éloigné de sa configuration de maintien P1' et est en configuration P2' dans laquelle le moyen de rappel élastique 6 est libéré. Le moyen de rappel élastique 6 est ainsi libre de se déplacer. Le moyen de rappel élastique est ainsi détendu. La coupelle 12 a été déplacée par le ressort 6, et a entrainé l'électrode mobile 5 par l'intermédiaire de la palette 13. La palette 13 est en appui sans jeu contre la coupelle 12. La figure 2 et la figure 3 illustre les positions extrêmes prises par les différents composants. Les positions intermédiaires entre ces deux positions extrêmes n'ont pas été représentées.

Selon le mode de réalisation du système de coupure illustré sur la figure 2 et la figure 3, la coupelle mobile 12 comprend un orifice 15 traversé par la tige 10 de l'électrode mobile 5. La coupelle mobile 12 comprend une première portion 16 en forme de disque, une deuxième portion 17 en forme d'anneau, la première portion 16 et la deuxième portion 17 s'étendant transversalement à un axe D, et une troisième portion cylindrique 18 s'étendant selon l'axe D, la troisième portion 18 reliant la première portion 16 et la deuxième portion 17, et la première portion 16 comprend l'orifice 15.

La paroi fixe 14 s'étend radialement dans un plan perpendiculaire à l'axe D de la tige 10 de l'électrode mobile 5. Une dimension de l'orifice 15 de la coupelle mobile 12 est inférieure à une dimension de la palette 13. Ainsi la palette 13 peut être entrainée par la coupelle mobile 12. L'orifice 15 est par exemple circulaire. La palette 13 possède par exemple une forme de disque. Le ressort 6 est en appui contre la deuxième portion 17 de la coupelle mobile 12. L'organe de maintien 7 est monté pivotant autour d'un pivot 19. L'axe du pivot 19 est perpendiculaire à l'axe D de la tige 10 de l'électrode mobile 5. L'organe de maintien 7 peut prendre la forme d'un crochet pouvant prendre appui sur la périphérie 33 de la coupelle 12. L'organe de maintien 7 comprend un moyen élastique de rappel 22 configuré pour maintenir l'organe de maintien 7 dans la configuration de maintien P1'.

Selon une variante non représentée, le ressort 6 est monté étendu entre une paroi fixe 14 du système de coupure 50 et la coupelle mobile 12. Autrement dit, le ressort travaille alors en extension et non en compression. Comme précédemment, on entend alors que le ressort 6 est étendu par rapport à son état libre, c'est-à-dire sans contrainte appliquée entre ses extrémités.

Comme schématisé notamment sur les figures 2 et 3, le système de coupure 50 comporte un interrupteur principal 20 de l'appareil électrique 1. L'interrupteur principal 20 est mobile entre une première position P1" permettant un passage de courant électrique dans un circuit électrique principal 30 et une deuxième position P2" interdisant le passage de courant électrique dans le circuit électrique principal 30. L'interrupteur principal 20 est configuré pour que l'organe de maintien 7 quitte sa configuration de maintien P1' lorsque l'interrupteur principal 20 passe de la première position P1" permettant le passage du courant électrique à la deuxième position P2" interdisant le passage du courant électrique. La vitesse d'ouverture de l'ampoule à vide 2 est indépendante de la vitesse d'ouverture de l'interrupteur principal 20, puisque l'ouverture de l'ampoule à vide 2 est assurée par le moyen de rappel élastique 6. La chaine cinématique de l'ensemble du système de coupure est ainsi facilitée.

Selon le mode de réalisation illustré sur la figure 2 et la figure 3, l'organe de maintien 7 est monté pivotant, et l'interrupteur principal 20 du circuit principal 30 est lié à un élément de commande 40 qui comporte une zone de poussée 21 configurée pour appuyer sur l'organe de maintien 7 de façon à faire pivoter l'organe de maintien 7 hors de sa configuration de maintien P1'. La configuration de maintien P1' correspond ainsi à une position de maintien de l'organe de maintien 7.

Dans ce mode de réalisation, l'organe de maintien 7 quitte sa configuration de maintien P1' du moyen de rappel élastique 6 sous l'effet du contact mécanique avec l'élément de commande 40, lié à l'interrupteur principal 20, lors de la course d'ouverture du circuit principal 30. La zone de poussée 21 déplace une portion de l'organe de maintien 7 à la manière d'une came.

Autrement dit, le déplacement de l'interrupteur principal 20 permet de repousser l'organe de maintien 7 et de lui faire quitter sa configuration de maintien P1'. Le ressort 6 est ainsi libéré, et déplace la palette 12 qui entraine avec elle l'électrode mobile 5. La liaison mécanique entre l'interrupteur principal 20 et l'organe de maintien 7 peut accepter des tolérances dimensionnelles plus élevées que les solutions selon l'art antérieur, puisqu'il suffit d'écarter l'organe de maintien 7 de sa configuration de maintien P1'.

Les figures 4 à 8 illustrent des modes de réalisation dans lesquels le déplacement de l'organe de maintien 7 est réalisé différemment.

Selon ces modes de réalisation, l'organe de maintien 7 est configuré pour passer de la configuration de maintien P1' à la configuration de déplacement P2' sous l'action d'un électro-aimant 25.

Selon le deuxième mode de réalisation, illustré sur la figure 4, le système de coupure 50 comporte un élément magnétique mobile 23 cinématiquement lié à l'interrupteur principal 20 du circuit principal 30. L'élément magnétique 23 est configuré pour faire circuler un flux magnétique dans un circuit de commande 26 d'un électro-aimant 25, l'électro-aimant 25 étant configuré pour faire passer l'organe de maintien 7 de la configuration de maintien P1' à la configuration de déplacement P2' en réponse à un déplacement de l'élément magnétique mobile 23. L'élément 38 assure la liaison entre l'interrupteur principal 20 et l'élément magnétique mobile 23.

L'élément magnétique mobile 23 fait ainsi partie d'un circuit magnétique 42. Autrement dit, l'élément magnétique mobile 23 est traversé par des lignes de champ magnétique. L'élément magnétique mobile 23 participe au rebouclage des lignes de champ magnétique dans le circuit magnétique 42. Ainsi, le flux magnétique dans le circuit magnétique 42 varie en fonction de la position de l'élément magnétique mobile 23. Un déplacement de l'élément magnétique mobile 23, par exemple une rotation, permet ainsi de faire varier le flux magnétique dans l'inductance 28. Cette inductance 28 placée dans le circuit de commande 26 permet de générer une tension électrique et de là un courant électrique qui permet de commander de l'électro-aimant 25. La commande de l'électro-aimant 25 fait passer l'organe de maintien 7 hors de la configuration de maintien P1'. Autrement dit, l'organe de maintien 7 quitte sa configuration de maintien lorsque l'électro-aimant 25 est commandé. Sur la figure 4, la flèche f1 schématise le mouvement de pivotement de l'élément magnétique mobile 23 et les flèches f2 schématisent les lignes de champ magnétique dans l'élément magnétique 23.

Dans ce mode de réalisation, la commande de l'électro-aimant 25 ne fait pas appel à une alimentation électrique extérieure. Une partie de l'énergie mécanique du déplacement de l'interrupteur principal 20 est convertie en énergie électrique et permet d'assurer la commande de l'électro-aimant 25 permettant de libérer l'organe de maintien 7, et de là le moyen de rappel élastique 6. Les propriétés magnétiques de l'élément magnétique mobile, des autres composants du circuit magnétique ainsi que les propriétés électriques des éléments du circuit de commande, telle l'inductance, sont choisies de façon à obtenir une tension et un courant électrique d'amplitude et de durée suffisante.

Selon l'exemple de mise en oeuvre illustré sur la figure 4, l'élément magnétique mobile 23 est un aimant permanent. Sur cet exemple, le circuit de commande 26 comporte un noyau magnétique fixe 27, une bobine d'inductance 28 entourant le noyau magnétique fixe 27, et comporte un aimant permanent mobile 23.

L'organe de maintien 7 comporte un élément magnétique 31 qui est attiré par le champ magnétique crée par l'électro-aimant 25.

Une fois l'organe de maintien 7 écarté de la configuration de maintien P1', la séparation de l'électrode mobile 5 et de l'électrode fixe 4, grâce à l'action du moyen de rappel élastique 6, se déroule de la même manière que dans le premier mode de réalisation.

Selon une variante de mise en oeuvre non représentée, l'élément magnétique mobile 23 peut être en fer doux. Dans ce cas, le circuit magnétique 42 comprend également un aimant permanent fixe. Le circuit de commande 26 peut comporter ainsi dans ce cas un noyau magnétique fixe 27, une bobine d'inductance 28 entourant le noyau magnétique fixe 27, et comporte un noyau magnétique mobile 23.

Les figures 5 à 8 concernent des modes de réalisation qui diffèrent du deuxième mode de réalisation par la manière dont l'électro-aimant 25 est commandé.

Selon ces modes de réalisation du système de coupure, l'interrupteur principal 20 du circuit principal 30 est configuré pour alimenter électriquement un circuit de commande 26 de l'électro-aimant 25, l'électro-aimant 25 étant configuré pour faire passer l'organe de maintien 7 de la configuration de maintien à la configuration de déplacement en réponse à l'alimentation électrique reçue de l'interrupteur principal 20.

Sur l'exemple des figures 5 à 8, le circuit de commande 26 de l'électro-aimant 25 est alimenté électriquement par le circuit principal 30 de l'appareil électrique 1.

Pour cela, l'interrupteur principal 20 comporte une zone de connexion électrique 29 assurant un contact électrique entre le circuit de commande 26 et le circuit principal 30 lorsque l'interrupteur principal 20 est dans une position intermédiaire entre une position nominale de circulation de courant dans le circuit principal et une position P2" d'ouverture du circuit principal. Autrement dit, l'interrupteur principal 20 vient fermer le circuit d'alimentation électrique du circuit de commande 26.

Une tension du circuit électrique d'alimentation de l'électro-aimant est par exemple inférieure à 20V de manière à bien permettre le transfert du courant dans la branche constituée par le circuit de commande 26 et l'interrupteur à vide 2.

Selon le mode de réalisation du système de coupure 50 illustré sur les figures 5 et 6, l'organe de maintien 7 comprend un aimant permanent 32 configuré pour exercer une force magnétique sur une carcasse magnétique mobile 24 liée à l'électrode mobile 5. L'organe de maintien 7 comprend un électro-aimant 25 configuré pour exercer un champ magnétique opposé à un champ magnétique généré par l'aimant permanent 32. L'électro-aimant 25 comporte une bobine 45 pouvant être commandée par le circuit de commande 26. Lorsque l'électro-aimant 25 est commandé, celui-ci génère un champ magnétique s'opposant à celui crée par l'aimant permanent 32. La force de maintien de l'aimant 32 est annulée. Le moyen de rappel élastique 6 permet alors de fournir la force nécessaire à séparer l'électrode mobile 5 et l'électrode fixe 4.

Autrement dit, une partie de l'organe de maintien 7 est dans ce cas liée de l'électrode mobile 5. Plus précisément, la carcasse magnétique mobile 24 est solidaire de l'électrode mobile 5. Une partie de l'organe de maintien 7 est liée à l'ampoule à vide 2. Plus précisément, l'électro-aimant 25 est lié à l'ampoule à vide 2.

Selon cet exemple de mise en oeuvre, l'organe de maintien 7 est mobile en translation. La direction de la translation est l'axe D de la tige 10 de l'électrode mobile 5.

Les figures 7 et 8 illustre un quatrième mode de réalisation. Dans ce mode de réalisation, l'organe de maintien 7 est mobile en translation selon une direction D2 perpendiculaire à l'axe D de la tige 10 de l'électrode mobile 5 de l'ampoule à vide 2.

Les figures 9 à 11 illustrent un cinquième et un sixième mode de réalisation. Dans ces modes de réalisation, l'organe de maintien 7 est configuré pour passer de la configuration de maintien P1' à la configuration de déplacement P2' sous l'action d'un composant magnétique 41 lié à l'interrupteur principal 20. Autrement dit, l'interrupteur principal 20 est cinématiquement lié au composant magnétique 41, c'est-à-dire que l'interrupteur principal 20 peut entrainer le composant magnétique 41 lors du passage de la position P1" à la position P2".

Dans le cinquième mode de réalisation, illustré sur la figure 9, le composant magnétique 41 est un aimant permanent configuré pour entrainer l'organe de maintien 7. Ainsi, le mouvement d'ouverture de l'interrupteur principal 20 déplace l'aimant permanent 41, qui attire l'organe de maintien 7. L'organe de maintien 7 est ainsi déplacé de la configuration de maintien P1', qui est ici une position de maintien, à la configuration de déplacement P2', qui est ici une position de déplacement. Le ressort 6 assure l'ouverture de l'ampoule à vide 2.

Dans le sixième mode de réalisation, le composant magnétique 41 est un noyau magnétique configuré pour canaliser un champ magnétique dans un circuit magnétique 42. Le circuit magnétique 42 comporte deux aimants permanents 43 et un noyau magnétique 44. Le composant magnétique 41 comprend deux parties. Les pointillés illustrent schématiquement le rebouclage des lignes de champ dans le circuit magnétique 42. Sur la figure 10, les lignes de champ parcourent les deux parties de composant magnétique 41 ainsi que l'organe de maintien 7. L'organe de maintien 7 s'oriente sous l'effet des lignes de champ magnétique et est ainsi maintenu en position. L'organe de maintien 7 est ainsi dans la configuration de maintien P1'.

Sur la figure 11, le composant magnétique 41 a été déplacé. Les deux parties de composant magnétique 41 sont éloignées des autres composants du circuit magnétiques 42, et ne participent plus au rebouclage des lignes de champ des aimants permanents 43. L'organe de maintien 7 ne reçoit plus l'effet du champ magnétique et n'est plus maintenu. Un ressort peut contribuer à déplacer l'organe de maintien 7. L'organe de maintien 7 est dans la configuration de déplacement P2'.

Les figures 12 et 13 illustrent un septième mode de réalisation. Les vues de la figure 12 sont des vues de dessus. Les vues de la figure 13 sont des vues de côté. La partie (a) de la figure 12 et la partie (a) de la figure 13 schématisent l'organe de maintien 7 dans la première position P1', dans laquelle le moyen de rappel élastique 6 est immobilisé. La partie (b) de la figure 12 et la partie (b) de la figure 13 schématisent l'organe de maintien 7 dans la deuxième position P2', dans laquelle le moyen de rappel élastique 6 n'est plus maintenu.

Dans ce septième mode de réalisation, le moyen de rappel élastique 6 de l'électrode mobile 5 est maintenu uniquement par des forces magnétiques. Un composant magnétique 41, lié à l'interrupteur principal 20, est mobile en rotation. La cinématique de liaison entre l'interrupteur principal 20 et le composant magnétique 41 n'a pas été détaillée, et n'est pas représentée sur la partie (b) de la figure 13. Sur l'exemple illustré, le composant magnétique 41 comprend 4 aimants permanents 43. La figure 12 schématise le mouvement de rotation du composant magnétique 41. Une pièce support 46 est rigidement liée aux aimants permanents 43 ainsi qu'à l'électrode mobile 5. La pièce support 46, le composant mobile 41 et les aimants permanents 43 peuvent former un circuit magnétique 42. La pièce support 46 et le composant mobile 41 participent l'un et l'autre au rebouclage des lignes de champ des aimants permanents 43. La pièce support 46 est également liée au ressort 6.

Dans la position illustrée sur la partie (a) de la figure 12, chaque aimant permanent 43 est en vis-à-vis d'une portion du composant magnétique 41. Il y a ainsi rebouclage des lignes de champ, ce qui assure une force de maintien de la pièce support 46. Les caractéristiques magnétiques des différents éléments du circuit magnétique 42, ainsi que la valeur de l'entrefer, sont choisies de manière à ce que la force de maintien de la pièce support 46 soit supérieure à la force exercée par le ressort 6.

La position illustrée sur la partie (b) de la figure 12 correspond à une rotation d'un huitième de tour du composant magnétique 41. Dans cette position, les aimants permanents 43 ne sont plus en vis-à-vis de l'élément 41, et le rebouclage des lignes de champ est négligeable. Il n'y a plus de force de maintien de la pièce support 46, et le ressort 6 provoque le déplacement de l'électrode mobile 5, et ainsi l'ouverture du contact 3.

Dans ce mode de réalisation, le mouvement de l'interrupteur principal 20 provoque la libération du moyen de rappel élastique 6 sans faire appel à une commande électrique.

Selon un autre aspect de l'invention, l'interrupteur principal 20 est configuré pour faire passer l'électrode mobile 5 dans la position de fermeture de l'ampoule à vide 2. L'interrupteur principal 20 est aussi configuré pour faire passer le moyen de rappel élastique 6 dans une position dans laquelle l'énergie potentielle du moyen de rappel élastique 6 est supérieure ou égale à l'énergie potentielle correspondant à la configuration de maintien P1'. L'interrupteur principal 20 est également configuré pour déplacer l'organe de maintien 7 dans sa configuration de maintien P1 lorsque l'interrupteur principal 20 passe de la position P2" interdisant le passage du courant dans le circuit principal 30 à la position P1" permettant le passage du courant dans le circuit principal 30.

Autrement dit, le passage de l'interrupteur principal 20 vers la position P1" de passage du courant dans le circuit principal 30 permet de réarmer le système de coupure 50. Le moyen de rappel élastique 6 et l'organe de maintien 7 reprennent tous les deux leur position initiale. L'ampoule à vide 2 est ainsi prête pour une prochaine opération de coupure du courant dans le circuit principal 30.

Pour cela, le système de coupure 50 comporte une biellette pivotante, non illustrée, configurée pour faire passer le moyen de rappel élastique 6 dans une position dans laquelle l'énergie potentielle du moyen de rappel élastique 6 est supérieure ou égale à l'énergie potentielle correspondant à la configuration de maintien P1' lorsque l'interrupteur principal 20 passe de la position P2" interdisant le passage du courant dans le circuit principal 30 à la position P1" permettant le passage du courant dans le circuit principal 30. Dans l'exemple illustré où le moyen de rappel 6 est un ressort, le ressort 6 est comprimé jusqu'à une longueur identique à la longueur correspondant à la configuration de maintien P1', et l'organe de maintien 7 est remis dans la configuration de maintien P1'. Le ressort 6 peut aussi être comprimé jusqu'à une longueur inférieure à la longueur correspondant à la configuration de maintien P1', correspondant à une énergie potentielle supérieure, de façon à éviter que le ressort 6 exerce une contrainte sur l'organe de maintien 7, et ainsi faciliter la remise de l'organe de maintien 7 dans la configuration de maintien P1'.

## Revendications

1. Système de coupure (50) d'un appareil électrique (1), comportant :
- Une ampoule à vide (2) comportant :
-- Une électrode fixe (4),
-- Une électrode mobile (5), configurée pour se déplacer entre :
--- une première position (P1), dite position de fermeture, dans laquelle l'électrode fixe (4) et l'électrode mobile (5) sont en contact l'une avec l'autre de façon à permettre un passage de courant électrique, et
--- une deuxième position (P2), dite position d'ouverture, dans laquelle l'électrode fixe (4) et l'électrode mobile (5) sont éloignées l'une de l'autre de façon à empêcher un passage de courant électrique,
- Un moyen de rappel élastique (6) configuré pour appliquer une force d'entrainement sur l'électrode mobile (5),
- Un organe de maintien (7) en position du moyen de rappel élastique (6), l'organe de maintien (7) étant configuré pour passer :
-- d'une première configuration (P1') dite configuration de maintien, dans laquelle le moyen de rappel élastique (6) est immobilisé, à
-- une deuxième configuration (P2') dite configuration de déplacement, dans laquelle le moyen de rappel élastique (6) est libéré,
le système de coupure (50) étant configuré pour que l'électrode mobile (5) passe de la position de fermeture (P1) à la position d'ouverture (P2) sous l'action du moyen de rappel élastique (6) lorsque l'organe de maintien (7) quitte sa configuration de maintien (P1'), le système de coupure (50) comportant un interrupteur principal (20) de l'appareil électrique (1), dans lequel l'interrupteur principal (20) est mobile entre une première position (P1") permettant un passage de courant électrique dans un circuit électrique principal (30) et une deuxième position (P2") interdisant le passage de courant électrique dans le circuit électrique principal (30), et dans lequel l'interrupteur principal (20) est configuré pour que l'organe de maintien (7) quitte sa configuration de maintien (P1) lorsque l'interrupteur principal (20) passe de la première position (P1") permettant le passage du courant électrique à la deuxième position (P2") interdisant le passage du courant électrique, et **caractérisé en ce que** dans le système de coupure, l'organe de maintien (7) est configuré pour passer de la configuration de maintien (P1') à la configuration de déplacement (P2') sous l'action d'un composant magnétique (41) lié à l'interrupteur principal (20).

2. Système de coupure selon la revendication 1, comportant une coupelle (12) mobile sous l'action du moyen de rappel élastique (6), dans lequel l'électrode mobile (5) comporte une tige (10) s'étendant selon un axe (D) et une palette (13) solidaire de la tige (10), et dans lequel la coupelle mobile (12) est configurée pour entrainer la palette (13).

3. Système de coupure selon la revendication 2, dans lequel le moyen de rappel élastique (6) comprend un ressort et dans lequel le ressort (6) est comprimé entre une paroi fixe (14) du système de coupure et la coupelle mobile (12).

4. Système de coupure selon la revendication 2 ou 3, dans lequel la coupelle mobile (12) comprend un orifice (15) traversé par la tige (10) de l'électrode mobile (5) et dans lequel la coupelle mobile (12) comprend une première portion (16) en forme de disque, une deuxième portion (17) en forme d'anneau, la première portion (16) et la deuxième portion (17) s'étendant transversalement à un axe (D), et une troisième portion cylindrique (18) s'étendant selon l'axe (D), la troisième portion (18) reliant la première portion (16) et la deuxième portion (17), dans lequel la première portion (16) comprend l'orifice (15).

5. Système de coupure selon l'une des revendications précédentes, dans lequel l'organe de maintien (7) est monté pivotant autour d'un pivot (19).

6. Système de coupure selon l'une des revendications précédentes, dans lequel l'organe de maintien (7) est monté pivotant, et dans lequel l'interrupteur principal (20) du circuit principal (30) est lié à un élément de commande (40) qui comporte une zone de poussée (21) configurée pour appuyer sur l'organe de maintien (7) de façon à faire pivoter l'organe de maintien (7) hors de sa position de maintien (P1 ').

7. Système de coupure selon l'une des revendications 1 à 5, dans lequel l'organe de maintien (7) est configuré pour passer de la configuration de maintien (P1') à la configuration de déplacement (P2') sous l'action d'un électro-aimant (25).

8. Système de coupure selon la revendication 7, comportant un élément magnétique mobile (23) cinématiquement lié à l'interrupteur principal (20) du circuit principal (30), l'élément magnétique (23) étant configuré pour faire circuler un flux magnétique dans un circuit de commande (26) de l'électro-aimant (25), l'électro-aimant (25) étant configuré pour faire passer l'organe de maintien (7) de la configuration de maintien (P1') à la configuration de déplacement (P2') en réponse à un déplacement de l'élément magnétique mobile (23).

9. Système de coupure selon la revendication 8, dans lequel l'interrupteur principal (20) du circuit principal (30) est configuré pour alimenter électriquement un circuit de commande (26) de l'électro-aimant (25), l'électro-aimant (25) étant configuré pour faire passer l'organe de maintien (7) de la configuration de maintien à la configuration de déplacement en réponse à l'alimentation électrique reçue de l'interrupteur principal (20).

10. Système de coupure selon la revendication 9, dans lequel le circuit de commande (26) de l'électro-aimant (25) est alimenté électriquement par le circuit principal (30) de l'appareil électrique (1).

11. Système de coupure selon l'une des revendications précédentes, dans lequel l'organe de maintien (7) comprend un aimant permanent (32) configuré pour exercer une force magnétique sur une palette magnétique (24) liée à l'électrode mobile (5), et dans lequel l'organe de maintien (7) comprend un électro-aimant (25) configuré pour exercer un champ magnétique opposé à un champ magnétique généré par l'aimant permanent (32).

12. Système de coupure selon l'une des revendications précédentes, dans lequel le composant magnétique (41) est un aimant permanent configuré pour entrainer l'organe de maintien (7).

13. Système de coupure selon l'une des revendications précédentes, dans lequel le composant magnétique (41) est un noyau magnétique configuré pour canaliser un champ magnétique dans un circuit magnétique (42).

14. Système de coupure selon l'une des revendications précédentes, dans lequel l'interrupteur principal (20) est configuré pour faire passer l'électrode mobile (5) dans la position de fermeture de l'ampoule à vide (2), est aussi configuré pour faire passer le moyen de rappel élastique (6) dans une position dans laquelle l'énergie potentielle du moyen de rappel élastique (6) est supérieure ou égale à l'énergie potentielle correspondant à la configuration de maintien (P1 '), et est également configuré pour déplacer l'organe de maintien (7) dans sa configuration de maintien (P1) lorsque l'interrupteur principal (20) passe de la position (P2") interdisant le passage du courant dans le circuit principal (30) à la position (P1") permettant le passage du courant dans le circuit principal (30).

15. Appareil électrique (1) comportant :
- un interrupteur principal (20) d'un circuit principal (30),
- un système de coupure (50) selon l'une des revendications précédentes,
dans lequel l'ampoule à vide (2) est disposée en parallèle de l'interrupteur principal (20).

## Patentansprüche

1. Abschaltsystem (50) eines elektrischen Geräts (1), das aufweist:
- eine Vakuumröhre (2), die aufweist:
- eine ortsfeste Elektrode (4),
- eine bewegliche Elektrode (5), die konfiguriert ist, sich zu bewegen zwischen:
- einer ersten Stellung (P1), Schließstellung genannt, in der die ortsfeste Elektrode (4) und die bewegliche Elektrode (5) miteinander in Kontakt sind, um einen Durchfluss von elektrischem Strom zu erlauben, und
- einer zweiten Stellung (P2), Öffnungsstellung genannt, in der die ortsfeste Elektrode (4) und die bewegliche Elektrode (5) voneinander entfernt sind, um einen Durchfluss eines elektrischen Stroms zu verhindern,
- eine elastische Rückstelleinrichtung (6), die konfiguriert ist, eine Antriebskraft auf die bewegliche Elektrode (5) auszuüben,
- ein Halteorgan (7) der elastischen Rückstelleinrichtung (6) in Stellung, wobei das Halteorgan (7) konfiguriert ist, überzugehen:
- von einer ersten Konfiguration (P1') Haltekonfiguration genannt, in der die elastische Rückstelleinrichtung (6) blockiert ist,
- in eine zweite Konfiguration (P2'), Verschiebekonfiguration genannt, in der die elastische Rückstelleinrichtung (6) freigegeben ist,
wobei das Abschaltsystem (50) konfiguriert ist, damit die bewegliche Elektrode (5) unter der Einwirkung der elastischen Rückstelleinrichtung (6) von der Schließstellung (P1) in die Öffnungsstellung (P2) übergeht, wenn das Halteorgan (7) seine Haltekonfiguration (P1') verlässt, wobei das Abschaltsystem (50) einen Hauptschalter (20) des elektrischen Geräts (1) aufweist, wobei der Hauptschalter (20) zwischen einer ersten Stellung (P1"), die einen Durchgang von elektrischem Strom in einen Hauptstromkreis (30) erlaubt, und einer zweiten Stellung (P2") beweglich ist, die den Durchgang von elektrischem Strom in den Hauptstromkreis (30) verhindert, und wobei der Hauptschalter (20) konfiguriert ist, damit das Halteorgan (7) seine Haltekonfiguration (P1) verlässt, wenn der Hauptschalter (20) von der ersten Stellung (P1 "), die den Durchgang des elektrischen Stroms erlaubt, in die zweite Stellung (P2") übergeht, die den Durchgang des elektrischen Stroms verhindert, und **dadurch gekennzeichnet, dass** im Abschaltsystem das Halteorgan (7) konfiguriert ist, unter der Einwirkung eines mit dem Hauptschalter (20) verbundenen magnetischen Bauteils (41) von der Haltekonfiguration (P1') in die Verschiebekonfiguration (P2') überzugehen.

2. Abschaltsystem nach Anspruch 1, das einen unter der Einwirkung der elastischen Rückstelleinrichtung (6) beweglichen Federteller (12) aufweist, wobei die bewegliche Elektrode (5) einen Stab (10), der sich gemäß einer Achse (D) erstreckt, und eine fest mit dem Stab (10) verbundene Platte (13) aufweist, und wobei der bewegliche Federteller (12) konfiguriert ist, die Platte (13) anzutreiben.

3. Abschaltsystem nach Anspruch 2, wobei die elastische Rückstelleinrichtung (6) eine Feder enthält, und wobei die Feder (6) zwischen einer ortsfesten Wand (14) des Abschaltsystems und dem beweglichen Federteller (12) komprimiert wird.

4. Abschaltsystem nach Anspruch 2 oder 3, wobei der bewegliche Federteller (12) eine Öffnung (15) enthält, die vom Stab (10) der beweglichen Elektrode (5) durchquert wird, und wobei der bewegliche Federteller (12) einen ersten Teil (16) in Form einer Scheibe, einen zweiten Teil (17) in Form eines Rings, wobei der erste Teil (16) und der zweite Teil (17) sich quer zu einer Achse (D) erstrecken, und einen dritten zylindrischen Teil (18) enthält, der sich gemäß der Achse (D) erstreckt, wobei der dritte Teil (18) den ersten Teil (16) und den zweiten Teil (17) verbindet, wobei der erste Teil (16) die Öffnung (15) enthält.

5. Abschaltsystem nach einem der vorhergehenden Ansprüche, wobei das Halteorgan (7) um eine Schwenkachse (19) schwenkbar montiert ist.

6. Abschaltsystem nach einem der vorhergehenden Ansprüche, wobei das Halteorgan (7) schwenkbar montiert ist, und wobei der Hauptschalter (20) des Hauptstromkreises (30) mit einem Steuerelement (40) verbunden ist, das einen Schubbereich (21) aufweist, der konfiguriert ist, auf das Halteorgan (7) zu drücken, um das Halteorgan (7) aus seiner Haltestellung (P1') schwenken zu lassen.

7. Abschaltsystem nach einem der Ansprüche 1 bis 5, wobei das Halteorgan (7) konfiguriert ist, unter der Einwirkung eines Elektromagneten (25) von der Haltekonfiguration (P1') in die Verschiebekonfiguration (P2') überzugehen.

8. Abschaltsystem nach Anspruch 7, das ein bewegliches magnetisches Element (23) aufweist, das kinematisch mit dem Hauptschalter (20) des Hauptstromkreises (30) verbunden ist, wobei das magnetische Element (23) konfiguriert ist, einen magnetischen Fluss in einem Steuerstromkreis (26) des Elektromagneten (25) fließen zu lassen, wobei der Elektromagnet (25) konfiguriert ist, als Antwort auf eine Verschiebung des beweglichen magnetischen Elements (23) das Halteorgan (7) von der Haltekonfiguration (P1') in die Verschiebekonfiguration (P2') übergehen zu lassen.

9. Abschaltsystem nach Anspruch 8, wobei der Hauptschalter (20) des Hauptstromkreises (30) konfiguriert ist, einen Steuerstromkreis (26) des Elektromagneten (25) mit Strom zu versorgen, wobei der Elektromagnet (25) konfiguriert ist, als Antwort auf die vom Hauptschalter (20) empfangene Stromversorgung das Halteorgan (7) von der Haltekonfiguration in die Verschiebekonfiguration übergehen zu lassen.

10. Abschaltsystem nach Anspruch 9, wobei der Steuerstromkreis (26) des Elektromagneten (25) vom Hauptstromkreis (30) des elektrischen Geräts (1) mit Strom versorgt wird.

11. Abschaltsystem nach einem der vorhergehenden Ansprüche, wobei das Halteorgan (7) einen Dauermagnet (32) enthält, der konfiguriert ist, eine Magnetkraft auf eine mit der bewegliche Elektrode (5) verbundene magnetische Platte (24) auszuüben, und wobei das Halteorgan (7) einen Elektromagnet (25) enthält, der konfiguriert ist, ein einem vom Dauermagnet (32) erzeugten Magnetfeld entgegengesetztes Magnetfeld auszuüben.

12. Abschaltsystem nach einem der vorhergehenden Ansprüche, wobei das magnetische Bauteil (41) ein Dauermagnet ist, der konfiguriert ist, das Halteorgan (7) anzutreiben.

13. Abschaltsystem nach einem der vorhergehenden Ansprüche, wobei das magnetische Bauteil (41) ein Magnetkern ist, der konfiguriert ist, ein Magnetfeld in einem Magnetkreis (42) zu kanalisieren.

14. Abschaltsystem nach einem der vorhergehenden Ansprüche, wobei der Hauptschalter (20) konfiguriert ist, die bewegliche Elektrode (5) in die Schließstellung der Vakuumröhre (2) übergehen zu lassen, und auch konfiguriert ist, die elastische Rückstelleinrichtung (6) in eine Stellung übergehen zu lassen, in der die potentielle Energie der elastischen Rückstelleinrichtung (6) höher als die oder gleich der potentiellen Energie ist, die der Haltekonfiguration (P1') entspricht, und ebenfalls konfiguriert ist, das Halteorgan (7) in seine Haltekonfiguration (P1) zu verschieben, wenn der Hauptschalter (20) von der Stellung (P2"), die den Durchgang des Stroms in den Hauptstromkreis (30) verhindert, in die Stellung (P1") übergeht, die den Durchgang des Stroms in den Hauptstromkreis (30) erlaubt.

15. Elektrisches Gerät (1), das aufweist:
- einen Hauptschalter (20) eines Hauptstromkreises (30),
- ein Abschaltsystem (50) nach einem der vorhergehenden Ansprüche,
wobei die Vakuumröhre (2) parallel zum Hauptschalter (20) angeordnet ist.

## Claims

1. Switching system (50) for switching an electrical device (1), comprising:
- a vacuum interrupter (2) comprising:
-- a fixed electrode (4),
-- a mobile electrode (5), configured to move between:
--- a first position (P1), known as the closed position, in which the fixed electrode (4) and the mobile electrode (5) are in contact with one another so as to allow electrical current to pass, and
--- a second position (P2), known as the open position, in which the fixed electrode (4) and the mobile electrode (5) are separated from one another so as to prevent electrical current from passing,
- an elastic return means (6) configured to apply a driving force to the mobile electrode (5),
- a retaining member (7) for maintaining the position of the elastic return means (6), the retaining member (7) being configured to move:
-- from a first configuration (P1 '), known as the retention configuration, in which the elastic return means (6) is immobilized, into
-- a second configuration (P2'), known as the movement configuration, in which the elastic return means (6) is released,
the switching system (50) being configured so that the mobile electrode (5) moves from the closed position (P1) to the open position (P2) under the action of the elastic return means (6) when the retaining member (7) leaves its retention configuration (P1 '), the switching system (50) comprising a main switch (20) of the electrical device (1), wherein the main switch (20) is able to move between a first position (P1") allowing electrical current to pass in a main electric circuit (30) and a second position (P2") preventing electrical current from passing in the main electric circuit (30), and wherein the main switch (20) is configured so that the retaining member (7) leaves its retention configuration (P1) when the main switch (20) moves from the first position (P1") allowing electrical current to pass to the second position (P2") preventing electrical current from passing, and **characterized in that**, in the switching system, the retaining member (7) is configured to move from the retention configuration (P1') to the movement configuration (P2') under the action of a magnetic component (41) connected to the main switch (20).

2. Switching system according to Claim 1, comprising a mobile cup (12) able to move under the action of the elastic return means (6), wherein the mobile electrode (5) comprises a rod (10) extending along an axis (D) and a blade (13) secured to the rod (10), and wherein the mobile cup (12) is configured to drive the blade (13).

3. Switching system according to Claim 2, wherein the elastic return means (6) comprises a spring and wherein the spring (6) is compressed between a fixed wall (14) of the switching system and the mobile cup (12).

4. Switching system according to Claim 2 or 3, wherein the mobile cup (12) comprises an orifice (15) through which the rod (10) of the mobile electrode (5) passes and wherein the mobile cup (12) comprises a disc-shaped first portion (16), and an annulus-shaped second portion (17), the first portion (16) and the second portion (17) extending transversely with respect to an axis (D), and a cylindrical third portion (18) extending along the axis (D), the third portion (18) connecting the first portion (16) and the second portion (17), wherein the first portion (16) comprises the orifice (15).

5. Switching system according to one of the preceding claims, wherein the retaining member (7) is mounted with the ability to pivot about a pivot (19).

6. Switching system according to one of the preceding claims, wherein the retaining member (7) is mounted with the ability to pivot, and wherein the main switch (20) of the main circuit (30) is connected to a control element (40) which comprises a thrust zone (21) configured to press against the retaining member (7) so as to cause the retaining member (7) to pivot away from its retention position (P1').

7. Switching system according to one of Claims 1 to 5, wherein the retaining member (7) is configured to move from the retention configuration (P1') to the movement configuration (P2') under the action of an electromagnet (25).

8. Switching system according to Claim 7, comprising a mobile magnetic element (23) kinematically connected to the main switch (20) of the main circuit (30), the magnetic element (23) being configured to cause a magnetic flux to circulate in a control circuit (26) controlling the electromagnet (25), the electromagnet (25) being configured to cause the retaining member (7) to move from the retention configuration (P1') to the movement configuration (P2') in response to a movement of the mobile magnetic element (23).

9. Switching system according to Claim 8, wherein the main switch (20) of the main circuit (30) is configured to electrically power a control circuit (26) controlling the electromagnet (25), the electromagnet (25) being configured to cause the retaining member (7) to move from the retention configuration to the movement configuration in response to the supply of electrical power received from the main switch (20).

10. Switching system according to Claim 9, wherein the control circuit (26) controlling the electromagnet (25) is electrically powered by the main circuit (30) of the electrical device (1).

11. Switching system according to one of the preceding claims, wherein the retaining member (7) comprises a permanent magnet (32) configured to apply a magnetic force to a magnetic blade (24) connected to the mobile electrode (5), and wherein the retaining member (7) comprises an electromagnet (25) configured to apply a magnetic field opposite to a magnetic field generated by the permanent magnet (32).

12. Switching system according to one of the preceding claims, wherein the magnetic component (41) is a permanent magnet configured to drive the retaining member (7).

13. Switching system according to one of the preceding claims, wherein the magnetic component (41) is a magnetic core configured to channel a magnetic field in a magnetic circuit (42).

14. Switching system according to one of the preceding claims, wherein the main switch (20) is configured to cause the mobile electrode (5) to move into the position in which the vacuum interrupter (2) is closed, is also configured to cause the elastic return means (6) to move into a position in which the potential energy of the elastic return means (6) is greater than or equal to the potential energy corresponding to the retention configuration (P1 '), and is also configured to move the retaining member (7) into its retention configuration (P1) when the main switch (20) moves from the position (P2") preventing the current from passing in the main circuit (30) to the position (P1") that allows the current to pass in the main circuit (30).

15. Electrical device (1) comprising:
- a main switch (20) of a main circuit (30),
- a switching system (50) according to one of the preceding claims,
wherein the vacuum interrupter (2) is arranged in parallel with the main switch (20).
